# EUROPÄISCHE PATENTANMELDUNG

(11) **EP 0 649 922 A1**
(43) Veröffentlichungstag der Anmeldung: **26.04.1995**
(21) Anmeldenummer: 94114688.8
(22) Anmeldetag: 19.09.1994
(51) Int. Cl.: D01H 1/36

(54) **Führungsvorrichtung für eine Ringbank einer Ringspinn- oder -zwirnmaschine**

(30) Priorität: 26.10.1993 DE 4336533
(71) Anmelder: Zinser Textilmaschinen GmbH, D-73058 Ebersbach/Fils (DE)
(72) Erfinder: Mann, Peter, D-73089 Süssen (DE)

(57) **Zusammenfassung**

Die Erfindung bezieht sich auf eine Führungsvorrichtung für eine Ringbank einer Ringspinn- oder -zwirnmaschine, welche eine maschinenfeste Führungsbüchse 1 aufweist, in der mindestens über endseitige Lagerstellen eine die Ringbank 4 führende Hubstange 3 auf- und abbewegbar geführt ist. Die Führungsbüchse 1 ist von einem mit der Hubstange 3 fest verbundenem Rohr 5 umfaßt, welches einen sich axial erstreckenden Schlitz 6 zum Durchtritt eines die Führungsbüchse 1 an der Maschine halternden Steges 7 aufweist.

## Beschreibung

Die Erfindung bezieht sich auf eine Führungsvorrichtung für eine Ringbank einer Ringspinn- oder -zwirnmaschine, welche eine maschinenfeste Führungsbüchse aufweist, in der mindestens über endseitige Lagerstellen eine die Ringbank führende Hubstange auf- und abbewegbar geführt ist.

Als Stand der Technik ist bereits eine derartige Führungsvorrichtung bekannt (DE-AS 10 80 447), bei welcher eine Hubstange Anwendung findet, die in entsprechenden Abständen von Lagerbüchsen umgeben ist. In Bohrungen der Lagerbüchsen sind jeweils Rillen angeordnet, in welche Führungskugeln gleiten können, die ihrerseits in entsprechenden Ausnehmungen an den Enden der jeweiligen Lagerbüchse abrollen. Es ergibt sich hiermit ein beträchtlicher konstruktiver Aufwand zur Führung der Hubstange.

Weiterer Stand der Technik (BE-PS 567 429) offenbart ein eine Hubstange umgebendes Rohr, wobei die Hubstange von einer Feder beaufschlagt wird. Die Hubstange erfährt damit nachteiligerweise lediglich im oberen Abschlußbereich des Rohres eine Führung.

Der vorliegenden Erfindung liegt demgegenüber die Aufgabe zugrunde, eine Vorrichtung der eingangs genannten Art für eine Ringbank einer Ringspinn- oder -zwirnmaschine zu schaffen, welche bei einfachem Aufbau eine Verbesserung der Führung der Hubstange bewirkt, wobei gleichzeitig eine Erhöhung der Stabilität erreicht werden soll.

Diese Aufgabe wird erfindungsgemäß dadurch gelöst, daß die Führungsbüchse von einem mit der Hubstange fest verbundenen Rohr umfaßt ist, welches einen sich axial erstreckenden Schlitz zum Durchtritt eines die Führungsbüchse an der Maschine halternden Steges aufweist. Durch dieses zusätzliche Rohr ergibt sich eine Verbesserung in der Führung der Hubstange, wobei außerdem die Stabilität der Hubstange erhöht wird, so daß diese einen gegenüber dem bekannten Stand der Technik geringeren Durchmesser aufweisen kann.

In weiterer Ausgestaltung der Erfindung können die von dem Rohr umgebenen, endseitigen Lagerstellen der Hubstange in der Führungsbüchse jeweils als Kugelumlaufführungen ausgebildet sein.

Kugelumlaufführungen zum Geradführen bewegter Maschinenelemente zählen an sich im Maschinenbau zum allgemein bekannten Stand der Technik. In Verbindung mit den besonderen Merkmalen einer Führungsvorrichtung für eine Ringbank einer Ringspinn- oder -zwirnmaschine ist diese Bauform jedoch nicht nahegelegt.

Alternativ besteht auch die Möglichkeit, daß diese Lagerstellen der Hubstange in der Führungsbüchse jeweils als Gleitlager gestaltet sind.

Die Lagerstellen sind vorteilhafterweise endseitig jeweils durch eine Dichtung gegen die Außenseite abgedichtet, wobei im Bereich des oberen Endes der Führungsbüchse eine der oberen Lagerstelle zugeordnete Schmieröffnung vorhanden sein kann, zu welcher eine im Rohr angeordnete Radialöffnung verfahrbar ist. Damit besteht die Möglichkeit, Schmiermittel zwischen dem Rohr und der Hubstange einzubringen. Hierzu kann ein Ventil Anwendung finden, wobei verbrauchtes Schmiermittel am unteren Ende über eine abgedeckte, durch Innendruck über ein Ventil öffenbare Radialbohrung abgeleitet werden kann.

Vorteilhafte Weiterbildungen ergeben sich aus den weiteren Unteransprüchen.

Die Erfindung wird nachfolgend anhand eines in der Zeichnung dargestellten Ausführungsbeispieles näher beschrieben. In der Zeichnung zeigen:
- Fig. 1: eine schematische Seitenansicht der Führungsvorrichtung im Mittelschnitt;
- Fig. 2: einen Schnitt nach der Linie II-II in Fig. 1;
- Fig. 3: eine vergrößerte Ansicht des oberen und unteren Endes der Führungsbüchse im Mittelschnitt.

Die in Fig. 1 dargestellte Führungsvorrichtung für eine Ringbank 4 einer Ringspinn- oder -zwirnmaschine weist eine Führungsbüchse 1 auf, welche über einen nach außen ragenden Steg 7 mit dem schematisch dargestellten Maschinengestell 15 verbunden ist.

Die Führungsbüchse 1 umgibt nach Fig. 2 eine Hubstange 3, welche innerhalb der Führungsbüchse 1 über endseitige Lagerstellen 2 und 2' gelagert ist. Die Führungsbüchse 1 wird - ebenfalls nach Fig. 2 - von einem mit der Hubstange 3 fest verbundenen Rohr 5 umfaßt, welches einen sich axial erstreckenden Schlitz 6 aufweist. Dieser Schlitz 6 dient zum Durchtritt des an dem Maschinengestell 15 angeordneten Steges 7. Damit die Führungsfläche der Hubstange 3 trotz des Schlitzes 6 vor unerwünschter Verflugung geschützt ist, kann dieser Schlitz 6 durch Bürstenleisten, durch elastische Dichtlippen oder durch andere Abdeckelemente weitgehend abgedeckt werden.

Das Rohr 5 ist im oberen Bereich durch ein oberes Abschlußteil 18 und im untere Bereich durch ein unteres Abschlußteil 17 fest mit der Hubstange 3 verbunden. Hierbei ist das untere Abschlußteil 17 außerdem mit einem Zugband 16 verbunden, um die Hubstange 3 zusammen mit dem Rohr 5 und damit der Ringbank 4 auf und abzubewegen.

Die Lagerstellen 2 bzw. 2' können als Kugelumlaufführungen oder als Gleitlager ausgebildet sein. Endseitig sind die Kugelumlaufführungen 2 bzw. 2' bzw. die als Gleitlager ausgebildeten Lagerstellen jeweils durch eine Dichtung 20 bzw. 20' begrenzt.

Zum Versorgen der Lagerstellen 2 bzw. 2' mit Schmiermittel ist im Rohr 5 eine Radialöffnung 8 (Fig. 1 bzw. 3) vorgesehen, welche in die Höhe einer Schmieröffnung 9 am oberen Ende der Führungsbüchse 1 verfahrbar ist. An der Schmieröffnung 9 befindet sich ein Ventil, welches gemäß Fig. 3 beispielsweise in Form einer innerhalb eines Ringraumes angeordneten kreisförmig gebogenen Blattfeder 10 gestaltet ist.

Wird nun eine Schmiervorrichtung 11 in die Radialöffnung 8 des Rohres 5 eingesetzt, so tritt Schmiermittel unter Öffnen der Blattfeder 10, d.h. des entsprechenden Ventils, in die Schmieröffnung 9, wodurch die Lagerstellen 2 und 2' mit entsprechendem Schmiermittel versorgt werden. Der Raum zwischen der Hubstange 3 und der Führungsbüchse 1 dient hierbei als Schmiermittelreservoir.

Am unteren Ende der Führungsbüchse 1 ist nach Fig. 3 eine entsprechende Feder 12 im Bereich einer Radialbohrung 21 angeordnet. Weiterhin ist am unteren Ende des Rohres 5 eine verschließbare Öffnung 13 vorgesehen. Damit kann verbrauchtes Schmiermittel nach Öffnen der Blattfeder 12, d.h. des entsprechenden Ventils, über die Öffnung 21 in den Raum zwischen der Führungsbüchse 1 und dem äußeren Rohr 5 treten und über die Öffnung 13 abgeführt werden, insbesondere dann, wenn die beiden Öffnungen 21 und 13 koaxial zueinander liegen.

Finden, wie vorstehend ausgeführt, statt der Kugelumlaufführungen 2 bzw. 2' Gleitlager Anwendung, so können diese entweder mit Schmierung vorgesehen werden oder für Trockenlauf ausgestattet sein. Bei Trockenlauf entfällt die Schmierung der Gleitlagerführung und es finden entsprechende Materialpaarungen Anwendung, welche bei Bewegung der Hubstange 3 innerhalb der Führungsbüchse 1 die Reibung weitestgehend herabsetzen.

Durch die Verbindung der Hubstange 3 mit dem Rohr 5 ergeben sich folgende Vorteile: Die Stabilität der gesamten Anordnung wird erhöht, so daß die Hubstange 3 einen geringeren Durchmesser aufweisen kann. Entsprechend sind auch Lagerstellen bzw. Kugelumlaufführungen 2 und 2' geringerer Baugröße einsetzbar. Die Führung der Hubstange 3 innerhalb der Führungsbüchse wird erheblich verbessert.

Weitere Vorteile sind:
- die die Kugellaufläche bildende Hubstange 3 ist vor Beschädigung geschützt,
- die Lagerstellen 2 und 2' sind vor Eindringen von Schmutz, Flug, Staub geschützt,
- am Rohr mit dem großen Durchmesser lagern sich weniger Fasern durch Umschlingen ab als an einer Stange mit geringeren Durchmesser,
- durch die Überlagerung zweier entgegengesetzter Biegebeanspruchungen wird die Ringbank weniger ausgelenkt: Wenn das ein seitig angreifende Abschlußteil 17 zwischen den Haltestangen-Führungen angreift, belastet es die Hubstange 3 auf Durchbiegung nach außen. Die beiden entgegengesetzten Durchbiegungen heben sich zumindest teilweise gegenseitig auf.

## Patentansprüche

1. Führungsvorrichtung für eine Ringbank einer Ringspinn- oder -zwirnmaschine, welche eine maschinenfeste Führungsbüchse aufweist, in der mindestens über endseitige Lagerstellen eine die Ringbank führende Hubstange auf- und abbewegbar geführt ist,
dadurch gekennzeichnet,
daß die Führungsbüchse (1) von einem mit der Hubstange (3) fest verbundenen Rohr (5) umfaßt ist, welches einen sich axial erstreckenden Schlitz (6) zum Durchtritt eines die Führungsbüchse (1) an der Maschine halternden Steges (7) aufweist.

2. Führungsvorrichtung nach Anspruch 1,
dadurch gekennzeichnet,
daß die von dem Rohr (5) umgebenen, endseitigen Lagerstellen der Hubstange (3) in der Führungsbüchse (1) jeweils als Kugelumlaufführungen (2; 2') ausgebildet sind.

3. Führungsvorrichtung nach Anspruch 1,
dadurch gekennzeichnet,
daß die von dem Rohr (5) umgebenen, endseitigen Lagerstellen der Hubstange (3) in der Führungsbüchse (1) jeweils als Gleitlager ausgebildet sind.

4. Führungsvorrichtung nach Anspruch 2 oder 3,
dadurch gekennzeichnet,
daß die Lagerstellen endseitig durch eine Dichtung (20, 20') gegen die Außenseite abgedichtet sind.

5. Führungsvorrichtung nach Anspruch 2, 3 oder 4,
dadurch gekennzeichnet,
daß im Bereich des oberen Endes der Führungsbüchse (1) eine der oberen Lagerstelle zugeordnete Schmieröffnung (9) vorhanden ist, zu welcher eine im Rohr (1) angeordnete Radialöffnung (8) verfahrbar ist.

6. Führungsvorrichtung nach Anspruch 5,
dadurch gekennzeichnet,
daß die Schmieröffnung (9) über ein Ventil verschlossen ist.

7. Führungsvorrichtung nach Anspruch 5 und 6,
dadurch gekennzeichnet,
daß am unteren Ende der Führungsbüchse (1) eine abgedeckte, durch Innendruck über ein Ventil öffenbare Radialbohrung (21) angeordnet ist.

8. Führungsvorrichtung nach Anspruch 6 und/oder 7,
dadurch gekennzeichnet,
daß das Ventil jeweils eine kreisförmig gebogene Blattfeder (10; 12) ist.

9. Führungsvorrichtung nach Anspruch 3,
dadurch gekennzeichnet,
daß die Gleitlager für Trockenlauf vorgesehen sind.

10. Führungsvorrichtung nach Anspruch 1,
dadurch gekennzeichnet,
daß der Schlitz (6) im äußeren Rohr (5) abgedeckt ist.

11. Führungsvorrichtung nach Anspruch 10,
dadurch gekennzeichnet,
daß die Abdeckung Bürstenleisten, elastische Dichtlippen oder Elasikbänder sind.
